# FASCICULE DE BREVET EUROPEEN

(11) **EP 0 435 722 B1**
(45) Date de publication et mention de la délivrance du brevet: **09.06.1993**
(21) Numéro de dépôt: 90403514.4
(22) Date de dépôt: 10.12.1990
(51) Int. Cl.: B21D 22/10, B21D 51/16

(54) **Procédé et dispositif de mise en forme d'un flan de tôle notamment pour réaliser un masque de tube cathodique**
Verfahren und Vorrichtung zum Formen eines Blechzuschnittes insbesondere zur Herstellung einer Maske für eine Kathodenstrahlröhre
Method and device for forming a sheet metal blank in particular for producing a mask for a cathode ray tube

(30) Priorité: 18.12.1989 FR 8916725
(43) Date de publication de la demande: 03.07.1991
(73) Titulaire: SOLLAC, 92800 Puteaux (FR)
(72) Inventeur: De Smet, Gabriel Ferdinand, F-60100 Nogent sur Oise (FR)
(74) Mandataire: Lanceplaine, Jean-Claude

(56) Documents cités:
- DE-A- 3 128 251
- DE-A- 3 642 208
- US-A- 3 183 696
- US-A- 3 234 774

## Description

La présente invention a pour objet un procédé et un dispositif de mise en forme d'un flan de tôle notamment pour réaliser un masque de tube cathodique.

On connait dans la demande de brevet EP-A-0367642 (ARTICLE 54.3 de la C.B.E. A L'EXCEPTION DU DANEMARK), un procédé et un dispositif de formage d'un flan de tôle notamment pour réaliser un masque de tube cathodique muni de perforations, procédé dans lequel :
- on dispose un flan de tôle entre un poinçon déformable et une matrice déformable,
- on serre la partie centrale du flan de tôle entre le poinçon déformable et la matrice déformable,
- on forme, selon un galbe déterminé la partie centrale du flan de tôle en déformant le poinçon et la matrice sous l'action d'une force de pression de façon à placer la fibre moyenne du flan de tôle dans une position déterminée, par rapport à la fibre neutre de l'ensemble formé par le poinçon, le flan de tôle et la matrice,
- on tombe la partie périphérique du flan de tôle le long des parois latérales du poinçon pour obtenir le bord tombé final.

Le dispositif décrit dans la demande précitée comprend une matrice et un poinçon soumis à l'action d'une presse, la matrice et le poinçon étant réalisés en un matériau déformable, un organe de serrage de la partie périphérique du flan de tôle, des moyens pour exercer une action mécanique sur l'organe de serrage en rapprochant les éléments opposés dudit organe de serrage, des moyens de déplacement relatif de l'organe de serrage et des moyens complémentaires pour contrôler le flambage et tomber la partie périphérique du flan de tôle le long des parois latérales du poinçon ou de la matrice afin d'obtenir le bord tombé.

Ce procédé et ce dispositif présentent différents inconvénients.

Tout d'abord, l'action exercée par la presse ne s'applique que sur une partie centrale du poinçon et le flan de tôle est maintenu périphériquement par l'organe de serrage ce qui engendre des tensions mécaniques dans le flan de tôle lors de la mise en forme du bord tombé.

Par ailleurs, le flambage et le tombage de la partie périphérique du flan de tôle sont provoqués par une lame périphérique déformable.

Par conséquent, les dispositifs nécessaires à la réalisation du masque de tube cathodique sont relativement complexes et fragiles.

L'invention a pour but de fournir un procédé de mise en forme d'un flan de tôle réalisant, en une seule opération, le galbe de la partie centrale et le tombage ou le relevage de la zone périphérique du flan de tôle sans déformer le réseau de perforations, tout en évitant les inconvénients précités.

L'invention a ainsi pour objet un procédé de mise en forme d'un flan de tôle, notamment pour réaliser un masque de tube cathodique, sur une presse, dont la caractéristique originale réside dans le fait qu'on aplatit la base d'un poinçon déformable et galbée en serrant la partie centrale du flan de tôle posée sur le plan horizontal d'une partie supérieure de matrice, également déformable et on forme selon un galbe déterminé, la partie centrale du flan de tôle, sous l'effet d'une charge répartie sur toute la surface d'un poinçon qui déforme, dans une empreinte, la partie supérieure de matrice le flan de tôle, et en ce que après la mise au galbe de la partie centrale du flan de tôle la base du poinçon reprenant le galbe initial :
- on exerce une action mécanique sur un organe de formage périphérique de façon à presser un anneau déformable en matériau élastique incompressible,
- on déforme ledit anneau qui appuie ainsi sur la partie libre périphérique du flan de tôle pour la réalisation d'une flexion contrôlée de ladite partie libre, et poursuivant toujours sous l'action de l'anneau, on applique la partie libre du flan de tôle le long des parois latérales du poinçon pour former le bord tombé.

Selon une autre caractéristique de l'invention, pour appliquer la partie libre périphérique du flan de tôle contre les parois du poinçon et notamment pour compenser la variation de longueur du bord tombé situé entre les zones d'angle, due au galbe de la partie centrale du flan de tôle,
- on réalise une série de nervures sur le bord tombé du flan de tôle dont le nombre, la répartition, la dimension et la forme sont déterminés de façon à absorber l'excès de longueur.

Selon encore une autre caractéristique de l'invention, au cours de la flexion de la partie libre périphérique du flan de tôle par l'anneau déformable en matériau élastique incompressible, le bord de ladite partie libre périphérique reste en appui sur des pans inclinés de l'organe de formage.

L'invention a également pour objet un dispositif de mise en forme d'un flan de tôle, notamment pour réaliser un masque de tube cathodique, sur une presse comprenant une matrice déformable et un poinçon soumis à une force de pression, le poinçon et la matrice réalisés en un matériau déformable étant disposés sur une empreinte et coopérant pour former le galbe du tube cathodique et des moyens pour tomber la partie libre périphérique du flan de tôle le long des parois latérales du poinçon afin d'obtenir le bord tombé final, caractérisé en ce que le poinçon comporte une base déformable, une ceinture rigide périphérique sensiblement rectangulaire, une semelle et un coussin sensiblement parallélépipédique déformable en matériau élastique incompressible contenu dans la ceinture du poinçon, ladite base du poinçon étant soumise sur toute sa surface à une force de pression et les moyens pour rabattre la partie libre périphérique du flan de tôle comprennent un organe de formage périphérique et un anneau déformable en un matériau élastique incompréssible dont la déformation par l'organe de formage périphérique exerce une poussée sur la partie libre périphérique du flan de tôle et contrôle la flexion de ladite partie libre périphérique pour l'appliquer contre les parois latérales du poinçon.

Selon d'autres caractéristiques de l'invention :
- les matériaux élastiques déformables incompréssibles constituant le coussin et l'anneau sont des matériaux composites naturels ou synthétiques notamment des polymères, des polyurétanes à duretés éventuellement différentes,
- le coussin et l'anneau sont en matériaux différents
- la surface inférieure de la base du poinçon en contact avec la surface du flan de tôle a un galbe identique à celui de la pièce finie à obtenir,
- la base du poinçon et la partie supérieure de la matrice ont une forme sensiblement lenticulaire,
- l'organe de formage périphérique est formé de deux cadres superposés, un cadre supérieur sensiblement rectangulaire et un cadre inférieur également sensiblement rectangulaire comportant une gorge dans laquelle est inséré l'anneau déformable en matériau élastique, ledit cadre supérieur s'emboitant dans ledit cadre inférieur,
- le cadre supérieur comporte un épaulement interne d'emboîtement et de centrage du flan de tôle,
- le cadre supérieur comporte des pans inclinés internes formant un moyen d'appui et de glissement sensiblement pyramidal, du bord de la partie libre périphérique du flan de tôle,
- le cadre inférieur est solidaire d'une semelle inférieure supportant le fond de matrice,
- la ceinture du poinçon a une section en forme de "T" dont l'âme enveloppe le coussin déformable en matériau élastique, ladite ceinture étant en appui élastique sur un dégagement du cadre supérieur de l'organe de formage par l'intermédiaire d'un moyen de pression périphérique,
- la surface interne de l'âme de la ceinture a un profil sur lequel glisse la partie périphérique du coussin déformable en matériau élastique du poinçon,
- la surface externe de l'âme de la ceinture comporte des reliefs.

L'invention sera mieux comprise à l'aide de la description qui va suivre, donnée uniquement à titre d'exemple et faite en référence aux dessins annexés sur lesquels :
- la Fig. 1 est une vue en perspective d'un flan de tôle à partir duquel est réalisé un masque de tube cathodique,
- la Fig. 2 est une vue en perspective d'un masque formé,
- la Fig. 3 est une vue en coupe d'un mode de réalisation du dispositif selon l'invention,
- les Figs. 4 à 7 sont des vues en coupe montrant les étapes successives de formage d'un masque,
- la Fig. 8 est une vue schématique en perspective d'une partie d'un masque montrant les nervures formées sur le bord tombé dudit masque.

La Fig. 1 représente un flan de tôle 1 de très faible épaisseur à partir duquel est réalisé un masque de tube cathodique. Ce flan de tôle 1 comporte une partie centrale 1a munie d'un réseau 2 de perforations, une partie périphérique 1b comportant dans les zones d'angle des encoches 2a pour faciliter le tombage du bord et éliminer ainsi l'excédent de matière dû audit tombage du bord.

Le masque réalisé après formage présente une partie centrale la galbée et une partie périphérique 1b relevée dite bord tombé comme cela apparait sur la Fig. 2, permettant de conserver la forme du galbe.

Le dispositif de mise en forme représenté sur la Fig. 3 pour réaliser par exemple un masque de tube cathodique comporte une matrice 11 composée d'une semelle inférieure 10 plane sur laquelle repose un fond de matrice 9. Ce fond de matrice 9 possède en sa partie supérieure une empreinte de forme 12 sur la surface de laquelle est répartie une série de cales calibrées 13.

Au-dessus du fond de matrice 9, le dispositif de mise en forme comporte une partie supérieure 14 de matrice déformable en matériau élastique qui repose par sa partie périphérique sur le bord 15 de l'empreinte de forme 12.

La surface inférieure de la partie supérieure 14 de matrice est en contact, par l'intermédiaire d'un appui 16a, avec une tige 16 reliée par exemple au piston 17 d'un vérin.

Le dispositif de formage est constitué également, d'un poinçon 20 comprenant une semelle 21 de poinçon, un coussin 22 déformable en matériau élastique incompréssible, une base déformable 24 disposée au-dessous du coussin 22 et une ceinture 25 rigide périphérique sensiblement rectangulaire contenant ledit coussin 22.

La base 24 du poinçon 20 est soumise à pression par l'intermédiaire du coussin déformable 22, lui-même soumis à pression par des moyens de pression 27 par l'intermédiaire de la semelle 21 de poinçon.

La surface supérieure de la partie supérieure 14 de matrice est plane tandis que la surface en contact avec le flan de tôle 1 de la base 24 du poinçon 20 est galbée selon un galbe identique à la pièce finie à obtenir

Par ailleurs, la partie supérieure 14 de matrice déformable et la base 24 du poinçon 20 ont une forme par exemple lenticulaire qui, tenant compte d'une charge déterminée répartie sur la surface 28 de la base 24 du poinçon 20 et des lois de déformation mécanique des matériaux dont elles sont constituées, permet d'obtenir un galbe du flan de tôle 1 sans détériorer le réseau 2 de perforations constituant la grille du masque du tube cathodique.

La ceinture 25 du poinçon 20 est un cadre rectangulaire qui possède une section en forme de "T" dont l'âme 25a enveloppe le coussin 22 déformable.

L'âme 25a comporte sur sa face interne un profil 25b pour influer sur la charge exercée et sur lequel glisse la partie périphérique du coussin déformable 22 et la face extérieure 25c de ladite âme 25a forme la paroi latérale du poinçon 20.

Cette face extérieure 25c peut comporter des reliefs 29 par exemple de forme sensiblement conique.

Le dispositif de mise en forme comporte aussi autour du poinçon 20 et de la partie supérieure 14 de matrice, un organe de formage périphérique désigné dans son ensemble par la référence 30 (Fig. 3).

L'organe de formage 30 est constitué de deux cadres superposés (31, 32), un cadre supérieur 31 rectangulaire comportant sur sa paroi interne un épaulement 33 d'emboîtement et de centrage du flan de tôle 1 et des pans inclinés 34 formant un moyen d'appui et de glissement sensiblement pyramidal, du bord de la partie libre périphérique 1b du flan de tôle 1, et un cadre inférieur 32 comportant une gorge 35 ménagée en face du cadre supérieur 31 et dans laquelle est inséré un anneau déformable 36 en matériau élastique incompréssible pour la mise en forme de la partie libre périphérique 1b du flan de tôle 1, comme on le verra ultérieurement.

Le cadre supérieur 31 comporte un dégagement intérieur 37 sur lequel la ceinture 25 est en appui élastique par l'intermédiaire d'un moyen de pression périphérique 38 formé par exemple par des ressorts.

Le cadre inférieur 32 peut être lié au fond de matrice 9 et à la semelle inférieure 10 pour former un bloc.

Les matériaux déformables élastiques incompréssibles constituant le coussin 22 et l'anneau 36 peuvent être des matériaux composites, naturels ou synthétiques et notamment des polymères, des polyurétanes de duretés pouvant être différentes ; les matériaux constituant le coussin et l'anneau n'étant pas forcément les mêmes.

Le coussin 22 et l'anneau 36 peuvent être en matériaux différents.

Dans le mode de réalisation illustré, l'anneau déformable 36 a été représenté en dessous du flan de tôle 1 ce qui conduit à un relevage du bord, mais il est évident que l'on peut concevoir une version symétrique dans laquelle le bord est rabattu à l'aide d'un anneau déformable 36 disposé au dessus du flan et auquel on imprime un mouvement descendant.

Le formage du flan de tôle 1 est réalisé de la façon suivante.

Tout d'abord, on pose le flan de tôle 1 sur la partie supérieure 14 de matrice de telle sorte qu'une faible largeur de son bord périphérique recouvre la partie supérieure de l'anneau 36.

Sous l'action d'un coulisseau, non représenté, de la presse qui agit sur le cadre supérieur 31, on descend la partie supérieure du dispositif de façon à centrer et à tenir la partie périphérique du flan de tôle 1 en appui dans l'épaulement 33 du cadre supérieur 31 de l'organe de formage 30 (Fig. 4).

Au cours de cette opération, la tige escamotable 16 est maintenue en position haute par le piston 17 ce qui empêche toute déformation de la partie supérieure 14 de matrice.

Ainsi, la base 24 du poinçon 20 se déforme (Fig. 4), si bien que la partie centrale 1a du flan de tôle 1 est serrée suivant un plan horizontal entre ladite base 24 et la partie supérieure 14 de matrice.

Ensuite, on déverrouille la tige escamotable 16 et, toujours sous l'action du coulisseau de la presse, et par l'intermédiaire du coussin déformable 22 on forme, selon un galbe déterminé par les caractéristiques définies de la base 24 du poinçon 20, de la partie supérieure 14 déformable de matrice, de l'empreinte 12 du fond de matrice 9 munie des cales calibrées 13, la partie centrale 1a du flan de tôle 1 en déformant l'ensemble : base 24 du poinçon, flan de tôle 1a et partie supérieure 14 de matrice (Figs 5 et 6), la fibre moyenne du flan de tôle 1 étant placée dans une position déterminée par rapport à la fibre neutre dudit ensemble, la base 24 du poinçon 20 retrouvant alors sa forme initiale galbée.

La charge exercée par le poinçon 20 est uniformément répartie sur toute la surface de la base 24 du poinçon 20 par l'intermédiaire du coussin 22.

En modifiant la position du flan de tôle 1 par rapport à la fibre neutre de l'ensemble : base 24 du poinçon, partie centrale 1a du flan de tôle, partie supérieure 14 de matrice, on peut générer au moins dans des zones localisées du flan de tôle des contraintes internes de compression ou de traction en fonction de l'utilisation ultérieure de la pièce formée. De plus, on exerce la déformation par rapport à la fibre moyenne du métal constituant le flan de tôle 1 pour avoir une déformation homogène et pour ne pas modifier la géométrie du réseau 2 de perforations de la partie centrale 1a du flan de tôle 1.

Enfin, toujours sous l'action du coulisseau de la presse, après la mise au galbe, de la partie centrale 1a on réalise la flexion contrôlée de la partie libre périphérique 1b du flan de tôle 1 située entre le poinçon 20 et l'organe de formage périphérique 30.

Pour cela on exerce toujours sous l'action de la presse, sur l'organe de formage périphérique 30, une action mécanique rapprochant les cadres supérieur 31 et inférieur 32 dudit organe de formage périphérique pour réaliser sur la partie libre 1b du flan de tôle 1, une flexion orientée et contrôlée de façon à minimiser voir annuler les forces appliquées à la périphérie du poinçon 20 pour ne pas déformer le réseau de perforations.

A cet effet, le cadre supérieur 31 s'emboite dans le cadre inférieur 32 et compresse l'anneau déformable 36.

Cet anneau 36 se déforme et s'insère dans l'espace situé entre le pan incliné interne 34 du cadre supérieur 31 et la face externe 25c de la ceinture 25 du poinçon 20 ce qui imprime un mouvement ascendant à la partie libre périphérique 1b du flan de tôle 1.

Au cours de ce mouvement ascendant, la partie libre 1b du flan de tôle 1 se déplace (Fig. 5) de telle sorte que son bord glisse sur les pans inclinés 34 du cadre supérieur 31 et s'applique le long de la face externe 25c du poinçon 20 (Fig.6).

Ensuite, la partie supérieure du dispositif est remontée si bien que l'anneau 36, le coussin 22, la base 24 du poinçon et la partie supérieure 14 de matrice reprennent leur position initiale comme représenté sur la Fig. 7.

Après l'ouverture du dispositif, il suffit de retirer le masque de tube cathodique ainsi formé.

Au cours du rabattement de la partie libre périphérique 1b du flan de tôle 1 sur la face externe 25c de la ceinture 25, par la déformation de l'anneau 36, les reliefs 29 prévus sur ladite face externe 25c forment, entre les zones d'angle du bord tombé 1b du flan de tôle 1, une série de nervures 40 par exemple de forme conique (Fig. 8).

Le nombre, la répartition, la dimension et la forme des nervures 40 formées par les reliefs 29 sont déterminées de façon à absorber l'excès de longueur correspondant à la variation de longueur du bord tombé engendrée lors de sa réalisation.

## Revendications

1. Procédé de mise en forme d'un flan de tôle (1), notamment pour réaliser un masque de tube cathodique sur une presse, dans lequel :
- on dispose le flan de tôle (1) entre un poinçon déformable (20) et une matrice déformable (11),
- on serre la partie centrale (1a) du flan de tôle (1) entre le poinçon déformable (20) et la matrice déformable (11),
- on forme, selon un galbe déterminé, la partie centrale (1a) du flan de tôle (1) en déformant le poinçon et la matrice sous l'action d'une force de pression de façon à placer la fibre moyenne de la partie centrale (1a) du flan de tôle (1) dans une position déterminée, par rapport à la fibre neutre de l'ensemble poinçon, flan de tôle et matrice,
- on tombe la partie libre périphérique (1b) du flan de tôle (1) pour obtenir un bord tombé, caractérisé en ce que :
- on aplatit la base (24) d'un poinçon (20) déformable et galbée en serrant la partie centrale (1a) du flan de tôle (1) posée sur le plan horizontal d'une partie supérieure (14) de matrice également déformable,
- on forme selon un galbe déterminé la partie centrale (1a) du flan de tôle sous l'effet d'une charge répartie sur toute la surface d'un poinçon (20) qui déforme, dans une empreinte (12), la partie supérieure (14) de matrice, le flan de tôle (1), et en ce qu'après la mise au galbe de la partie centrale (1a) du flan de tôle (1), la base (24) du poinçon (20) reprenant le galbe initial :
- on exerce une action mécanique sur un organe de formage périphérique (30) de façon à presser un anneau (36) déformable en matériau élastique incompréssible,
- on déforme ledit anneau (36) qui appuie ainsi que la partie libre périphérique (1b) du flan de tôle (1) pour la réalisation d'une flexion contrôlée de ladite partie libre (1b), et poursuivant toujours sous l'action de l'anneau (36), on applique la partie libre périphérique (1b) du flan de tôle (1) le long des parois latérales du poinçon (20) pour former le bord tombé.

2. Procédé selon la revendication 1, caractérisé en ce que, pour appliquer la partie libre périphérique (1b) du flan de tôle (1) contre les parois du poinçon (20), notamment pour compenser la variation de longueur du bord tombé situé entre les zones d'angle due au galbe de la partie centrale (1a) du flan de tôle (1),
- on réalise une série de nervures (40) sur le bord tombé du flan de tôle (1), dont le nombre, la répartition, la dimension et la forme sont déterminés de façon à absorber l'excès de longueur.

3. Procédé selon la revendication 1, caractérisé en ce qu'au cours de la flexion de la partie libre périphérique (1b) du flan de tôle (1) par l'anneau déformable (36) en matériau élastique incompressible, le bord de ladite partie libre périphérique (1b) reste en appui sur des pans inclinés (34) de l'organe de formage (30).

4. Dispositif de mise en forme d'un flan de tôle, notamment pour réaliser un masque de tube cathodique, sur une presse comprenant une matrice déformable (14) et un poinçon (20) soumis à une force de pression, le poinçon et la matrice réalisés en un matériau déformable étant disposés sur une empreinte (12) et coopérant pour former le galbe du tube cathodique et des moyens (30, 36) pour tomber la partie libre périphérique (1b) du flan de tôle (1) le long des parois latérales du poinçon (20) afin de finir le bord tombé, caractérisé en ce que le poinçon (20) comporte une base déformable (24), une ceinture rigide (25) périphérique, une semelle (21) et un coussin (22) sensiblement parallélépipédique déformable en matériau élastique incompressible contenu dans la ceinture (25) du poinçon (20), ladite base (24) du poinçon (20) étant soumise sur toute sa surface à une force de pression et les moyens pour rabattre la partie libre périphérique (1b) du flan de tôle (1) comprennent un organe de formage périphérique (30) et un anneau déformable (36) en matériau élastique incompressible dont la déformation par l'organe de formage périphérique (30) exerce une poussée sur la partie libre périphérique (1b) du flan de tôle (1) et contrôle la flexion de ladite partie libre périphérique (1b) pour l'appliquer contre les parois latérales du poinçon (20).

5. Dispositif selon la revendication 4, caractérisé en ce que les matériaux élastiques déformables incompressibles constituant le coussin (22) et l'anneau (36) sont des matériaux composites naturels ou synthétiques notamment des polymères, des polyurétanes de duretés éventuellement différentes.

6. Dispositif selon la revendication 4, caractérisé en ce que le coussin (22) et l'anneau (36) sont en matériaux différents.

7. Dispositif selon la revendication 4, caractérisé en ce que la surface inférieure (28) de la base (24) du poinçon (20) en contact avec la surface du flan de tôle (1) a un galbe identique à celui de la pièce finie à obtenir.

8. Dispositif selon la revendication 4, caractérisé en ce que la base (24) du poinçon (20) et la partie supérieure (14) de matrice ont une forme sensiblement lenticulaire.

9. Dispositif selon la revendication 4, caractérisé en ce que l'organe de formage périphérique (30) est formé de deux cadres superposés, un cadre supérieur (31) sensiblement rectangulaire et un cadre inférieur (32) également sensiblement rectangulaire comportant une gorge (35) dans laquelle est inséré l'anneau déformable (36) en matériau élastique, ledit cadre supérieur (31) s'emboitant dans ledit cadre inférieur (32).

10. Dispositif selon la revendication 9, caractérisé en ce que le cadre supérieur (31) comporte un épaulement interne (33) d'emboitement et de centrage du bord du flan de tôle (1).

11. Dispositif selon la revendication 9, caractérisé en ce que le cadre supérieur (31) comporte des pans inclinés internes (34) formant un moyen d'appui et de glissement sensiblement pyramidal du bord de la partie libre périphérique (1b) du flan de tôle (1).

12. Dispositif selon la revendication 9, caractérisé en ce que le cadre inférieur (32) est solidaire d'une semelle inférieure (10) supportant le fond de matrice (9).

13. Dispositif selon les revendications 4 et 9, caractérisé en ce que la ceinture (25) du poinçon (20) a une section en forme de "T", dont l'âme (25a) enveloppe le coussin déformable (22) en matériau élastique du poinçon (20), ladite ceinture (25) étant en appui élastique sur un dégagement (37) du cadre supérieur (31) de l'organe de formage (30) par l'intermédiaire d'un moyen de pression périphérique (38).

14. Dispositif selon la revendication 13, caractérisé en ce que la surface interne (25b) de l'âme (25a) de la ceinture (25) a un profil sur lequel glisse la partie périphérique du coussin déformable (22) en matériau élastique du poinçon (20).

15. Dispositif selon la revendication 13, caractérisé en ce que la surface externe (25c) de l'âme (25a) de la ceinture (25) comporte des reliefs (29).

16. Dispositif selon la revendication 4, caractérisé en ce que l'empreinte (12) du fond (9) de matrice (11) comporte, répartie sur sa face, une série de cales calibrées (13).

## Claims

1. Method for forming a sheet-metal blank (1), in particular in order to make a cathode-ray tube mask on a press, in which:
- a sheet-metal blank (1) is disposed between a deformable punch (20) and a deformable die (11),
- the central part (1a) of the sheet-metal blank (1) is clamped between the deformable punch (20) and the deformable die (11),
- the central part (1a) of the sheet-metal blank (1) is formed in a specified curvature by deforming the punch and die under the action of a compressive force so as to place the centre axis of the central part (1a) of the sheet-metal blank (1) in a given position relative to the neutral axis of the punch, sheet-metal blank and die assembly,
- the peripheral free part (1b) of the sheet-metal blank (1) is flanged in order to obtain a flanged edge, characterised in that:
- the base (24) of a deformable curved punch (20) is flattened by clamping the central part (1a) of the sheet-metal blank (1) placed on the horizontal surface of a likewise deformable upper die part (14),
- the central part (1a) of the sheet-metal blank is formed in a specified curvature under the effect of a load distributed over the entire surface of a punch (20) which deforms, in a mould (12), the upper die part (14) and the sheet-metal blank (1), and in that, after the curving of the central part (1a) of the sheet-metal blank (1), the base (24) of the punch (20) assuming the initial curvature again:
- a mechanical action is exerted on a peripheral forming member (30) so as to apply pressure to a deformable ring (36) made from incompressible elastic material,
- the said ring (36) is deformed and thus presses against the peripheral free part (1b) of the sheet-metal blank (1) in order to effect a controlled bending of the said free part (1b) and, still continuing under the action of the ring (36), the peripheral free part (1b) of the sheet-metal blank (1) is pressed along the side walls of the punch (20) in order to form the flanged edge.

2. Method according to Claim 1, characterised in that, in order to press the peripheral free part (1b) of the sheet-metal blank (1) against the walls of the punch (20), in particular in order to compensate for the variation in length of the flanged edge situated between the corner zones, due to the curvature of the central part (1a) of the sheet-metal blank (1),
- a series of ribs (40) are formed on the flanged edge of the sheet-metal blank (1), the number, distribution, dimensions and shape of which are determined so as to absorb the excess length.

3. Method according to Claim 1, characterised in that, during the bending of the peripheral free part (1b) of the sheet-metal blank (1) by the deformable ring (36) made from incompressible elastic material, the edge of the said peripheral free part (1b) remains pressed against the inclined faces (34) of the forming member (30).

4. Device for forming a sheet-metal blank, in particular in order to make a cathode-ray tube mask, on a press comprising a deformable die (14) and a punch (20) subjected to a compressive force, the punch and die, which are made from a deformable material, being disposed on a mould (12) and interacting in order to form the curvature of the cathode-ray tube, and means (30, 36) for flanging the peripheral free part (1b) of the sheet-metal blank (1) along the side walls of the punch (20) so as to finish the flanged edge, characterised in that the punch (20) has a deformable base (24), a rigid peripheral surround (25), a bolster (21) and a substantially parallelepipedal deformable pad (22) made from incompressible elastic material contained in the surround (25) of the punch (20), the said base (24) of the punch (20) being subjected over its entire surface to a compressive force, and the means for folding back the peripheral free part (1b) of the sheet-metal blank (1) comprise a peripheral forming member (30) and a deformable ring (36) made from incompressible elastic material, the deformation of which by the peripheral forming member (30) exerts a thrust on the peripheral free part (1b) of the sheet-metal blank (1) and controls the bending of the said peripheral free part (1b) in order to press it against the side walls of the punch (20).

5. Device according to Claim 4, characterised in that the incompressible, deformable elastic materials constituting the pad (22) and ring (36) are natural or synthetic composite materials, in particular polymers and polyurethanes of possibly different hardnesses.

6. Device according to Claim 4, characterised in that the pad (22) and ring (36) are made from different materials.

7. Device according to Claim 4, characterised in that the lower surface (28) of the base (24) of the punch (20) in contact with the surface of the sheet-metal blank (1) has a curvature identical to that of the finished piece to be obtained.

8. Device according to Claim 4, characterised in that the base (24) of the punch (20) and the upper die part (14) have a substantially lenticular shape.

9. Device according to Claim 4, characterised in that the peripheral forming member (30) is formed from two superimposed frames, a substantially rectangular upper frame (31) and a likewise substantially rectangular lower frame (32) having a groove (35) in which is inserted the deformable ring (36) made from elastic material, the said upper frame (31) fitting into the said lower frame (32).

10. Device according to Claim 9, characterised in that the upper frame (31) has an internal shoulder (33) for inserting and centring the edge of the sheet-metal blank (1).

11. Device according to Claim 9, characterised in that the upper frame (31) has internal inclined faces (34) forming a substantially pyramid-shaped bearing and sliding means for the edge of the peripheral free part (1b) of the sheet-metal blank (1).

12. Device according to Claim 9, characterised in that the lower frame (32) is integrally connected to a lower bolster (10) supporting the die bottom (9).

13. Device according to Claims 4 and 9, characterised in that the surround (25) of the punch (20) has a T-shaped cross section, the web (25a) of which encloses the deformable pad (22) of elastic material of the punch (20), the said surround (25) bearing elastically on a step (37) in the upper frame (31) of the forming member (30) via a peripheral pressing means (38).

14. Device according to Claim 13, characterised in that the inner surface (25b) of the web (25a) of the surround (25) has a profile on which slides the peripheral part of the deformable pad (22) of elastic material on the punch (20).

15. Device according to Claim 13, characterised in that the outer surface (25c) of the web (25a) of the surround (25) has reliefs (29).

16. Device according to Claim 4, characterised in that the mould (12) of the bottom (9) of the die (11) has, distributed over its face, a series of calibrated spacers (13).

## Patentansprüche

1. Verfahren zur Formung eines Blechzuschnitts (1), insbesondere zur Herstellung einer Maske einer Kathodenstrahlröhre auf einer Presse, bei welchem
der Belchzuschnitt (1) zwischen einem verformbaren Stempel (20) und einer verformbaren Matrize (11) angeordnet wird,
der Mittelteil (1a) des Blechzuschnitts (1) zwischen dem verformbaren Stempel (20) und der verformbaren Matrize (11) geklemmt wird,
der Mittelteil (1a) des Blechzuschnitts (1) gemäß einer bestimmten Rundung geformt wird, indem der Stempel und die Matrize unter der Einwirkung einer Druckkraft so verformt werden, daß die Mittelfaser des Mittelteils (1a) des Blechzuschnitts (1) in einer bestimmten Lage in Bezug auf die neutrale Faser des Aufbaus aus Stempel, Blechzuschnitt und Matrize angeordnet wird,
der freie Randabschnitt (1b) des Blechzuschnitts (1) zur Gewinnung eines Sturzsaums gestürtzt wird, dadurch gekennzeichnet, daß
die Basis (24) eines verformbaren und gerundeten Stempels (20) abgeflacht wird, indem der auf die horizontale Ebene eines ebenfalls verformbaren oberen Teils (14) der Matrize gelegte Mittelteil (1a) des Blechzuschnitts (1) geklemmt wird,
der Mittelteil (1a) des Blechzuschnitts unter der Wirkung einer Belastung, die über die gesamte Fläche eines Stempels (20) verteilt ist, der, in eine Aufnahme (12), den oberen Teil (14) der Matrize, den Blechzuschnitt (1) verformt, und daß nach dem Formen der Rundung des Mittelteils (1a) des Blechzuschnitts (1), wobei die Basis (24) des Stempels (20) wieder die Ausgangswölbung annimmt,
eine mechanische Einwirkung auf ein Randformungselement (30) ausgeübt wird, derart, daß ein verformbarer Ring (36) aus inkompressiblem elastischem Material gepreßt wird,
der Ring (36), der so nur gegen den freien Randteil (1b) des Blechzuschnitts (1) anliegt, zur Erzeugung einer gesteuerten Biegung des freien Teils (1b) verformt wird und, weiterhin unter der Wirkung des Ringes (36), der freie Randteil (1b) des Blechzuschnitts (1) zur Ausbildung des Sturzsaumes an die Seitenwände des Stempels (20) angelegt wird.

2. Verfahren nach Anspruch 1, dadurch gekennzeichnet, daß zum Anlegen des freien Randteils (1b) des Blechzuschnitts (1) gegen die Wände des Stempels (20), insbesondere zum Kompensieren der auf die Rundung des Mittelteils (1a) des Blechzuschnitts (1) zurückgehenden Längenänderung des zwischen den Winkelzonen gelegenen Sturzsaums
eine Reihe von Rippen auf dem Sturzsaum des Blechzuschnitts (1) erzeugt werden, deren Anzahl, Verteilung, Abmessung und Form so bestimmt werden, daß der Längenüberschuß aufgenommen wird.

3. Verfahren nach Anspruch 1, dadurch gekennzeichnet, daß im Zuge der Biegung des freien Randteils (1b) des Blechzuschnitts (1) durch den verformbaren Ring (36) aus inkompressiblem elastischem Material der Rand des freien Randteils (1b) gegen geneigte Flächen (34) des Formungselements (30) aufruht.

4. Vorrichtung zur Formung eines Blechzuschnitts, insbesondere zur Herstellung einer Maske einer Kathodenstrahlröhre auf einer Presse mit einer verformbaren Matrize (14) und einem Stempel (20), die einer Druckkraft unterworfen sind, wobei der Stempel und die Matrize, die aus verformbaren Material hergestellt sind, über einer Aufnahme (12) angeordnet sind und zur Formung der Rundung der Kathodenstrahlröhre zusammenwirken, und mit Mitteln (30, 36) zum Stürzen des freien Randteils (1b) des Blechzuschnitts (1) längs Seitenwänden des Stempels (20) zur Fertigstellung des Sturzsaums, dadurch gekennzeichnet, daß der Stempel (20) eine verformbare Basis (24), einen starren Randgürtel (25), eine Druckplatte (21) und ein im wesentlichen parallelepipedisches verformbares Kissen (22) aus inkompressiblem elastischem Material, das im Gürtel (25) des Stempels (20) enthalten ist, aufweist, wobei die Basis (24) des Stempels (20) auf ihrer gesamten Oberfläche einer Druckkraft unterworfen ist und die Mittel zum Umschlagen des freien Randteils (1b) des Blechzuschnitts (1) ein randseitiges Formungselement (30) und einen verformbaren Ring (36) aus inkompressiblem elastischem Material umfassen, dessen Verformung durch das randseitige Formungselement (30) einen Durck auf den freien Randteil (1b) des Blechzuschnitts (1) ausübt und die Biegung des freien Randteils (1b) diesen gegen die Seitenwände des Stempels (20) legend steuert.

5. Vorrichtung nach Anspruch 4, dadurch gekennzeichnet, daß die elastischen verformbaren inkompressiblen Materialien, die das Kissen (22) und den Ring (36) bilden, natürliche oder synthetische Verbundwerkstoffe, insbesondere Polymere, Polyuretane gegebenenfalls verschiedener Härte sind.

6. Vorrichtung nach Anspruch 4, dadurch gekennzeichnet, daß das Kissen (22) und der Ring (36) aus verschiedenen Materialien sind.

7. Vorrichtung nach Anspruch 4, dadurch gekennzeichnet, daß die mit der Oberfläche des Blechzuschnitts (1) in Berührung stehende Unterseite (28) der Basis (24) des Stempels (20) eine Rundung hat, die identisch mit derjenigen des zu gewinnenden Fertigteils ist.

8. Vorrichtung nach Anspruch 4, dadurch gekennzeichnet, daß die Basis (24) des Stempels (20) und der obere Teil (14) der Matrize eine im wesentlichen linsenförmige Form haben.

9. Vorrichtung nach Anspruch 4, dadurch gekennzeichnet, daß das randseitige Formungselement (30) aus zwei übereinanderliegenden Rahmen gebildet ist, einem im wesentlichen rechteckigen oberen Rahmen (31) und einem ebenfalls im wesentlichen rechteckigen unteren Rahmen (32), der eine Kehle (35) aufweist, in welche der verformbare Ring (36) aus elastischem Material eingesetzt ist, wobei der obere Rahmen (31) sich in den unteren Rahmen (32) legt.

10. Vorrichtung nach Anspruch 9, dadurch gekennzeichnet, daß der obere Rahmen (31) eine innere Schulter (33) zum Einschachteln und Zentrieren des Randes des Blechzuschnitts (1) aufweist.

11. Vorrichtung nach Anspruch 9, dadurch gekennzeichnet, daß der obere Rahmen (31) geneigte Innenflächen (34) aufweist, die im wesentlichen pyramidenförmige Anlage- und Gleitmittel für den Rand des freien Randteils (1b) des Blechzuschnitts (1) bilden.

12. Vorrichtung nach Anspruch 9, dadurch gekennzeichnet, daß der untere Rahmen (32) mit einer unteren Druckplatte (10), die den Boden der Matrize (9) abstützt, fest verbunden ist.

13. Vorrichtung nach den Ansprüchen 4 und 9, dadurch gekennzeichnet, daß der Gürtel (25) des Stempels (20) einen T-förmigen Querschnitt hat, dessen Steg (25a) das aus elastischem Material bestehende verformbare Kissen (22) des Stempels (20) umhüllt, wobei der Gürtel (25) über randseitige Druckmittel (38) elastisch gegen eine Ausnehmungsstufe (37) des oberen Rahmens (31) des Formungselements (30) anliegt.

14. Vorrichtung nach Anspruch 13, dadurch gekennzeichnet, daß die Innenfläche (25b) des Steges (25a) des Gürtels (25) ein Profil aufweist, auf welchem der Randteil des aus elastischem Material bestehenden verformbaren Kissens (22) des Stempels (20) gleitet.

15. Vorrichtung nach Anspruch 13, dadurch gekennzeichnet, daß die Außenfläche (25c) des Steges (25a) des Gürtels (25) Reliefs (29) aufweist.

16. Vorrichtung nach Anspruch 4, dadurch gekennzeichnet, daß die Aufnahme (12) des Bodens (9) der Matrize (11) über ihre Fläche verteilt eine Reihe von kalibrierten Unterlegteilen (13) aufweist.
